# FASCICULE DE BREVET EUROPEEN

(11) **EP 3 099 882 B1**
(45) Date de publication et mention de la délivrance du brevet: **21.03.2018**
(21) Numéro de dépôt: 15704337.3
(22) Date de dépôt: 15.01.2015
(51) Int. Cl.: E06B 11/02

(54) **GABARIT POUR LA POSE D'UN PORTAIL, PORTIQUE OU SIMILAIRE**
SCHABLONE ZUM ANBRINGEN EINER TÜRÖFFNUNG, PORTALRAHMEN ODER DERGLEICHEN
TEMPLATE FOR FITTING A DOORWAY, PORTAL FRAME OR THE LIKE

(30) Priorité: 31.01.2014 FR 1450772
(43) Date de publication de la demande: 07.12.2016
(73) Titulaire: Europorte, 42260 Grezolles (FR)
(72) Inventeur: JOUANJAN, Luc, F-42130 Boen sur Lignon (FR)
(74) Mandataire: Cabinet Laurent & Charras
(86) Numéro de dépôt international: PCT/FR2015/050101
(87) Numéro de publication internationale: WO 2015/114235

(56) Documents cités:
- EP-A1- 2 154 327
- FR-A1- 2 313 545
- US-A- 2 531 310
- US-A- 3 963 210

## Description

### DOMAINE TECHNIQUE

La présente invention concerne le domaine des portails, portiques ou similaires et plus particulièrement un gabarit pour la pose d'un portail permettant une pose rapide et aisée d'un portail par une personne n'ayant pas nécessairement de connaissances en maçonnerie.

### ART ANTERIEUR

Dans le domaine de domaine des portails, et plus particulièrement celui des portails à battants, il est bien connu que lesdits battants sont articulés, au moyen de gonds, à des piliers maçonnés qu'il est nécessaire de fabriquer, lesdits piliers supportant le poids du portail et les multiples ouvertures-fermetures auxquels ils sont soumis. De manière similaire, les portails coulissant coulissent le long d'un rail entre deux piliers portant les roulements de guidage et/ou la motorisation du vantail.

Ces piliers qui doivent être parfaitement posés sont généralement réalisés au moyen d'éléments préfabriqués. Pour la pose des piliers, il est d'abord nécessaire de réaliser une semelle de fondations sur toute la largeur du portail et des piliers. Ladite semelle est réalisée en creusant le sol à 50 cm de profondeur, sous les piliers et l'emplacement du portail, pour laisser les fondations hors-gel, lesdites fouilles devant présenter des dimensions supérieures à celles des piliers. Après avoir positionné des fers dans les fouilles, le béton est coulé sur l'ensemble des fondations. Après séchage du béton, les éléments préfabriqués formant les piliers sont assemblés jusqu'à la hauteur désirée, lesdits piliers devant usuellement présenter une hauteur légèrement supérieure à celle des battants. Après séchage du mortier assemblant les éléments préfabriqués, et du béton remplissant ces derniers, les gonds sont positionnés sur les piliers puis les battants sont mis en place.

La pose d'un portail traditionnel est ainsi longue et onéreuse car il est nécessaire d'attendre plusieurs jours pour le séchage de la semelle de fondations puis, après la pose des piliers, d'attendre à nouveau plusieurs jours pour le séchage des piliers avant la mise en place des battants. Par ailleurs, il est nécessaire de faire appel à un maçon dont le coût de la main d'oeuvre grève considérablement le coût du portail.

Afin de limiter le temps de pose, on a déjà imaginé des portails dans lesquels les piliers maçonnés ont été substitués par des poteaux métalliques. Néanmoins, ces poteaux métalliques, qui comportent à leurs extrémités inférieures des plaques de fixation, sont solidarisés à des tiges d'ancrages partiellement noyées dans une semelle de fondation. Il convient donc de réaliser préalablement une semelle de fondation qui doit être réalisée aux bonnes dimensions pour recevoir lesdits poteaux métalliques du portail.

A cet effet, il est bien connu des cadres assurant le positionnement de tiges d'ancrage et la verticalité de poteaux.

C'est le cas notamment de la demande de brevet français FR 2 682 982. Cette demande de brevet français décrit un cadre qui est destiné à assurer le positionnement des tiges d'ancrage d'un mât et la verticalité dudit mât. Le cadre est rigide et il comporte dans son épaisseur au moins une couche d'un matériau déformable par compression, par exemple une résine élastomérique du type polyuréthane. Par ailleurs, ledit cadre a sensiblement les dimensions de la plaque de base du mât et il est pourvu de trous disposés conformément à ceux de ladite plaque, ses deux faces étant planes, lisses et parallèles. Le cadre sur lequel les tiges sont fixées forme une empreinte sensiblement horizontale dans le béton. De manière similaire le document US 3 963 210 A divulgue un gabarit pour la pose d'un portail, d'un portique ou similaire le gabarit comprenant une platine comprenant des moyens aptes à recevoir de manière amovible des tiges filetées

Bien que ce type de dispositif facilite la pose des tiges d'ancrage dans la semelle de fondation, il reste néanmoins nécessaire de faire appel à un maçon pour la réalisation de ladite semelle de fondation de manière à ce que l'écartement des tiges d'ancrage de chaque poteau soit conforme à l'écartement des poteaux du portail. Le coût de la main d'oeuvre d'un maçon étant important, cela grève le coût global de ce type de portail.

### EXPOSE DE L'INVENTION

L'un des buts de l'invention est donc de remédier à ces inconvénients en proposant un gabarit pour la pose d'un portail ou similaire de conception simple et peu onéreuse, permettant la réalisation rapide et aisée d'une semelle de fondation par une personne n'ayant pas de connaissance particulière en maçonnerie.

A cet effet et conformément à l'invention, il est proposé un gabarit pour la pose d'un portail, d'un portique ou similaire remarquable en qu'il est constitué d'au moins deux platines parallèles s'étendant à chacune des extrémités libres d'une barre de liaison, lesdites platines s'étendant parallèlement à l'axe longitudinal de la barre de liaison et comprenant des moyens aptes à recevoir de manière amovible des tiges filetées, chaque platine étant solidarisée à l'extrémité libre de la barre de liaison au moyen d'un sabot de sorte que lesdites platines s'étendent sous ladite barre de liaison.

Chaque platine présente un évidement central de telle sorte qu'elle présente une forme générale de U.

Par ailleurs, chaque platine comporte une embase et deux branches, lesdites branches s'étendant perpendiculairement à l'axe longitudinal de la barre de liaison.

Chaque sabot est constitué d'une plaque métallique sensiblement rectangulaire solidaire de la paroi inférieure de la barre de liaison en faisant saillie à l'extrémité libre de ladite barre de liaison, ladite partie faisant saillie étant repliée vers le bas.

De préférence, la barre de liaison consiste dans un tube métallique de section transversale carrée.

De manière avantageuse, ladite barre de liaison est une barre télescopique afin de permettre l'utilisation du même gabarit pour des portails de différentes dimensions.

Ladite barre de liaison comporte deux segments de tube, un premier segment de tube coulissant dans un second segment de tube de section transversale dont les dimensions internes sont tout juste supérieures aux dimensions externes du premier segment de tube.

De préférence, la barre de liaison comporte des moyens de réglage de sa longueur.

Lesdits moyens de réglage de la longueur consiste dans des doigts montés sur un moyen élastique et faisant saillie à l'extérieur du premier segment de tube et aptes à coopérer avec des trous pratiqués dans le second segment de tube.

### DESCRIPTION SOMMAIRE DES FIGURES

D'autres avantages et caractéristiques ressortiront mieux de la description qui va suivre de plusieurs variantes d'exécution, données à titre d'exemples non limitatifs, du gabarit de pose d'un portail ou similaire conforme à l'invention, en référence aux dessins annexés sur lesquels :
- la figure 1 est une vue en perspective du gabarit de pose d'un portail suivant l'invention,
- la figure 2 est une vue en perspective du gabarit de pose suivant l'invention sur des fouilles d'une semelle de fondation,
- la figure 3 est une vue en perspective des fouilles d'une semelle de fondation,
- la figure 4 est une vue en perspective des fouilles d'une semelle de fondation avec un réglage du niveau de coulage du béton au moyen du gabarit de pose suivant l'invention,
- la figure 5 est une vue en perspective du gabarit de pose suivant l'invention muni des tiges filetées,
- la figure est une vue en perspective du gabarit de pose suivant l'invention muni des tiges filetées en prise dans la semelle de fondation,
- la figure 7 est une vue en perspective de la semelle de fondation obtenue au moyen du gabarit de pose suivant l'invention,
- la figure 8 est une vue en perspective de la plaque d'un pilier de portail solidarisée aux tiges d'ancrage de la semelle de fondation.

### DESCRIPTION DETAILLEE DE L'INVENTION

Dans la suite de la description du gabarit de pose suivant l'invention, les mêmes références numériques désignent les mêmes éléments. Par ailleurs, les différentes vues ne sont pas nécessairement tracées à l'échelle.

En référence aux figures 1 et 2, le gabarit de pose suivant l'invention est constitué de deux platines (1) parallèles s'étendant à chacune des extrémités libres d'une barre de liaison (2), lesdites platines (1) s'étendant parallèlement à l'axe longitudinal de la barre de liaison (2) et comprenant des moyens aptes à recevoir de manière amovible des tiges filetées (3), chaque platine (1) étant solidarisée à l'extrémité libre de la barre de liaison (2) au moyen d'un sabot (4) de sorte que lesdites platines (1) s'étendent sous ladite barre de liaison (2). Chaque platine (1) présente un évidement central (5) de telle sorte qu'elle présente une forme générale de U.

Dans cet exemple particulier de réalisation, les branches des U des platines (1) s'étendent dans la même direction. Toutefois, il est bien évident que les branches des U des platines (1) pourront s'étendre dans des directions opposées sans pour autant sortir du cadre de l'invention.

Ainsi, chaque platine (1) comporte une embase (6) et deux branches (7), lesdites branches (7) s'étendant perpendiculairement à l'axe longitudinal de la barre de liaison (2).

Il est bien évident que les platines (1) pourront présenter une forme quelconque, telle que la forme des platines des poteaux du portail par exemple, usuellement sensiblement carré ou rectangulaire, sans pour autant sortir du cadre de l'invention.

Par ailleurs, chaque sabot (4) est constitué d'une plaque métallique (8) sensiblement rectangulaire solidaire de la paroi inférieure de la barre de liaison (2) en faisant saillie à l'extrémité libre de ladite barre de liaison (2), ladite partie faisant saillie étant repliée vers le bas. L'extrémité libre de ladite partie faisant saillie est solidaire de la platine (1), cette dernière étant solidarisée à l'extrémité libre de ladite partie faisant saillie par soudure par exemple. Alternativement, le sabot (4) et la platine (1) pourront être obtenus d'une seule pièce sans pour autant sortir du cadre de l'invention. On observera que les sabots (4) permettent de recevoir des tasseaux en bois ou similaire afin de régler l'horizontalité du gabarit de pose préalablement au creusement des fouilles et du coulage du béton comme il sera détaillé plus loin.

De préférence, la barre de liaison (2) consiste dans un tube métallique de section transversale carrée. Il est bien évident que la barre de liaison pourra présenter une section quelconque sans pour autant sortir du cadre de l'invention.

De manière avantageuse, ladite barre de liaison (2) consiste dans une barre télescopique afin de permettre l'utilisation du même gabarit pour des portails de différentes dimensions. Ainsi, ladite barre de liaison pourra comporter deux segments de tube, un premier segment de tube coulissant dans un second segment de tube de section transversale dont les dimensions internes sont tout juste supérieures aux dimensions externes du premier segment de tube. Elle pourra également comporter des moyens de réglage de sa longueur consistant par exemple dans des doigts montés sur un moyen élastique et faisant saillie à l'extérieur du premier segment de tube et aptes à coopérer avec des trous pratiqués dans le second segment de tube. L'espacement entre lesdits trous correspondra alors avantageusement à la largeur des différents portails commercialisés.

Selon une variante d'exécution, non représentée sur les figures, la barre de liaison (2) est constituée de deux segments, sensiblement de même longueur, raboutés permettant de limiter l'encombrement du dispositif pour son transport notamment.

On expliquera maintenant le fonctionnement du gabarit de pose suivant l'invention en référence aux figures 2 à 8.

En référence à la figure 2, le gabarit de pose suivant l'invention est positionné au sol au niveau de la zone où le portail doit être posé afin de délimiter le contour extérieur des trous à creuser, puis en référence à la figure 3, on creuse la semelle de fondation comportant deux trous (9) sensiblement parallélépipédiques sous les platines (1) et, éventuellement, une tranchée (10) reliant lesdits trous (9) pour le passage d'une gaine électrique permettant l'alimentation d'un moteur électrique ou d'un interphone ou similaire.

En référence à la figure 4, le gabarit est alors positionné au-dessus des fouilles de la semelle de fondation et, au moyen de tasseaux de bois (11) positionnés sous les sabots (4), on règle le niveau de coulage, le béton devant arrivé au fleur inférieur des platines (1) du gabarit de pose. Le béton est alors coulé dans les trous (9) de la semelle de fondation. On notera que le niveau de coulage est situé légèrement sous le niveau du sol.

En référence à la figure 5, on retire le gabarit et on positionne les tiges filetées (3) sur les branches (7) des platines (1) du gabarit, puis, en référence à la figure 6, on replace le gabarit muni des tiges filetées (3) sur le sol en prenant appui sur les tasseaux de bois (11) de telle sorte que les tiges filetées s'étendent dans le béton frais. On vérifie alors les niveaux et on règle si nécessaire l'horizontalité en ajoutant et/ou supprimant des tasseaux de bois (11) sous les sabots (4), puis on laisse tirer le béton.

En référence, à la figure 7, après séchage du béton, le gabarit de pose est retiré de sorte que les tiges filetées (3) font saillies de la semelle de fondation prêtes à recevoir la platine de fixation des poteaux du portail.

Ainsi, en référence à la figure 8, les platines (12) des poteaux (13) du portail sont solidarisées aux tiges filetées (3) au moyen d'écrous, non représentés sur les figures, de telle sorte que ladite platine (12) s'étende au niveau du sol. Ainsi, l'espace séparant la platine (12) de la semelle de fondation permet de régler aisément l'aplomb et le niveau du portail.

Par ailleurs, on observera que le gabarit de pose suivant l'invention est particulièrement peu onéreux, est facile à transporter et permet une mise en oeuvre particulièrement simple en utilisant des matériaux à disposition sur le lieu du chantier tels que des tasseaux de bois.

Enfin, il est bien évident que les exemples que l'on vient de donner ne sont que des illustrations particulières et en aucun cas limitatif quant au domaine d'application de l'invention telle que définie dans les revendications.

## Revendications

1. Gabarit pour la pose d'un portail, d'un portique ou similaire comprenant au moins deux platines (1) parallèles s'étendant à chacune des extrémités libres d'une barre de liaison (2), lesdites platines (1) s'étendant parallèlement à l'axe longitudinal de la barre de liaison (2) et comprenant des moyens aptes à recevoir de manière amovible des tiges filetées (3), chaque platine (1) étant solidarisée à l'extrémité libre de la barre de liaison (2) au moyen d'un sabot (4) de sorte que lesdites platines (1) s'étendent sous ladite barre de liaison (2).

2. Gabarit suivant la revendication précédente ***caractérisé* en ce que** chaque platine (1) présente un évidement central (5) de telle sorte qu'elle présente une forme générale de U.

3. Gabarit suivant la revendication 2 ***caractérisé* en ce que** chaque platine (1) comporte une embase (6) et deux branches (7), lesdites branches (7) s'étendant perpendiculairement à l'axe longitudinal de la barre de liaison (2).

4. Gabarit suivant l'une quelconque des revendications 1 à 3 ***caractérisé* en ce que** chaque sabot (4) est constitué d'une plaque métallique (8) sensiblement rectangulaire solidaire de la paroi inférieure de la barre de liaison (2) en faisant saillie à l'extrémité libre de ladite barre de liaison (2), ladite partie faisant saillie étant repliée vers le bas.

5. Gabarit suivant l'une quelconque des revendications 1 à 4 ***caractérisé* en ce que** la barre de liaison (2) consiste dans un tube métallique de section transversale carrée.

6. Gabarit suivant l'une quelconque des revendications 1 à 5 ***caractérisé* en ce que** la barre de liaison (2) est une barre télescopique.

7. Gabarit suivant la revendication 6 ***caractérisé* en ce que** la barre de liaison (2) comporte deux segments de tube, un premier segment de tube coulissant dans un second segment de tube de section transversale dont les dimensions internes sont tout juste supérieures aux dimensions externes du premier segment de tube.

8. Gabarit suivant la revendication 7 ***caractérisé* en ce que** la barre de liaison (2) comporte des moyens de réglage de sa longueur.

9. Gabarit suivant la revendication 8 ***caractérisé* en ce que** les moyens de réglage de la longueur consiste dans des doigts montés sur un moyen élastique et faisant saillie à l'extérieur du premier segment de tube et aptes à coopérer avec des trous pratiqués dans le second segment de tube.

## Patentansprüche

1. Schablone zum Einbau eines Portals, eines Torbogens oder ähnlichem, umfassend mindestens zwei parallele Platinen (1), die an jedem der freien Endstücke einer Verbindungsstange (2) verlaufen, diese Platinen (1), verlaufen parallel zur Längsachse der Verbindungsstange (2) und umfassen Mittel, die in der Lage sind abnehmbare Gewindestangen (3) aufzunehmen, jede Platine (1) ist am freien Endstück der Verbindungsstange (2) über einen Befestigungsschuh (4) befestigt, so dass diese Platinen (1) unter dieser Verbindungsstange (2) verlaufen.

2. Schablone nach dem vorangehenden Anspruch, **dadurch gekennzeichnet, dass** jede Platine (1) eine zentrale Aussparung (5) aufweist, so dass sie eine allgemeine U-Form hat.

3. Schablone nach Anspruch 2, **dadurch gekennzeichnet, dass** jede Platine (1) eine Grundplatte (6) und zwei Arme (7) aufweist, diese Arme (7) verlaufen senkrecht zur Längsachse der Verbindungsstange (2).

4. Schablone nach irgendeinem der Ansprüche 1 bis 3, **dadurch gekennzeichnet, dass** jeder Befestigungsschuh (4) aus einer Metallplatte (8) besteht, die im Wesentlichen rechtwinklig ist, fest verbunden mit der unteren Wand der Verbindungsstange (2) und am freien Endstück dieser Verbindungsstange (2) herausragt, dieser herausragende Teil ist nach unten gebogen.

5. Schablone nach irgendeinem der Ansprüche 1 bis 4, **dadurch gekennzeichnet, dass** die Verbindungsstange (2) aus einem Metallrohr mit quadratischen Querschnitt besteht.

6. Schablone nach irgendeinem der Ansprüche 1 bis 5, **dadurch gekennzeichnet, dass** die Verbindungsstange (2) eine Teleskopstange ist.

7. Schablone nach Anspruch 6, **dadurch gekennzeichnet, dass** die Verbindungsstange (2) zwei Rohrsegmente enthält, ein erstes Rohrsegment gleitet in einem zweiten Rohrsegment mit einem Querschnitt, dessen Innenmaße nur wenig größer sind als die Außenmaße des ersten Rohrsegmentes.

8. Schablone nach Anspruch 7, **dadurch gekennzeichnet, dass** die Verbindungsstange (2) Mittel zur Einstellung ihrer Länge enthält.

9. Schablone nach Anspruch 8, **dadurch gekennzeichnet, dass** die Mittel zur Einstellung der Länge aus Zapfen besteht, die auf einer elastischen Vorrichtung montiert sind, und aus dem ersten Rohrsegment herausragen und mit Löchern zusammenwirken, die im zweiten Rohrsegment vorgesehen sind.

## Claims

1. Template for the installation of a gate, archway or similar article, comprising at least two parallel brackets (1) extending from each of the free extremities of a connecting bar (2), with said brackets (1) extending in parallel to the longitudinal axis of the connecting bar (2) and comprising means able to accommodate detachably threaded rods (3), each bracket (1) being integral with the free extremity of the connecting bar (2) via a wedge (4), such that said brackets (1) extend under said connecting bar (2).

2. Template according to the preceding claim, ***characterized* in that** each bracket (1) has a central cavity (5) such that the bracket has an essentially U-shape.

3. Template according to claim 2, ***characterized* in that** each bracket (1) incorporates a base (6) and two branches (7), with said branches (7) extending perpendicular to the longitudinal axis of the connecting bar (2).

4. Template according to any one of claims 1 to 3, ***characterized* in that** each wedge (4) is composed of a metal plate (8) that is essentially rectangular and is integral with the lower wall of the connecting bar (2), protruding at the free extremity of the said connecting bar (2), and with said protruding part being bent downwards.

5. Template according to any of claims 1 to 4, ***characterized* in that** the connecting bar (2) consists of a metal tube with a square cross-section.

6. Template according to any one of claims 1 to 5, ***characterized* in that** the connecting bar (2) is a telescopic bar.

7. Template according to claim 6, ***characterized* in that** the connecting bar (2) comprises two tube segments with a first tube segment sliding in a second tube segment with cross-section are slightly larger than the outside dimensions of the first tube segment.

8. Template according to claim 7, ***characterized* in that** the connecting bar (2) comprises means for adjusting its length.

9. Template according to claim 8, ***characterized* in that** the means of adjustment of the length consist of fingers mounted on an elastic means, and protruding to the outside of the first tube segment and able to cooperate with holes existing in the second tube segment.
